# EUROPÄISCHE PATENTSCHRIFT

(11) **EP 2 210 988 B1**
(45) Veröffentlichungstag und Bekanntmachung des Hinweises auf die Patenterteilung: **12.04.2017**
(21) Anmeldenummer: 10151536.9
(22) Anmeldetag: 25.01.2010
(51) Int. Cl.: E03D 5/02, E03D 5/10

(54) **Vorrichtung zur berührungslosen Auslösung eines Spülkastenventils**
Device for contactless actuation of a flushing valve
Dispositif de déclenchement sans contact d'une vanne de chasse d'eau

(30) Priorität: 26.01.2009 DE 202009000981 U
(43) Veröffentlichungstag der Anmeldung: 28.07.2010
(73) Patentinhaber: Viega Technology GmbH & Co. KG, 57439 Attendorn (DE)
(72) Erfinder: Kuhbier, Ulrich, 58849, Herscheid (DE)
(74) Vertreter: Cohausz & Florack

(56) Entgegenhaltungen:
- EP-A2- 1 156 166
- EP-A2- 1 961 877
- AT-A4- 506 791
- DE-A1-102004 045 489
- GB-A- 2 451 646
- US-B1- 6 877 170

## Beschreibung

Die Erfindung betrifft eine Vorrichtung zur berührungslosen Auslösung eines Spülkastenventils, mit einer Abdeckplatte zur Abdeckung einer Revisionsöffnung eines Spülkastens, einer elektronischen Steuerung, einem elektro-magnetischen Stellantrieb zur Betätigung eines Spülkastenventils und einer Anzeigeeinrichtung, wobei an der Steuerung ein Wasserstandssensor zur Erfassung des Spülkastenfüllstandes angeschlossen ist.

Derartige Vorrichtungen weisen üblicherweise einen Annäherungssensor auf und werden häufig bei Urinalen verwendet. Um ungewollte Spülvorgänge bei kurzzeitigen Annäherungen an den Annäherungssensor zu verhindern, sind die bekannten Vorrichtungen mit einer elektronischen Steuerung versehen, die einen Spülvorgang nur dann auslöst, wenn eine Person eine bestimmte Zeit im Erfassungsbereich des Annäherungssensors verweilt. Der Spülvorgang wird dabei erst dann ausgelöst, wenn die Person den Erfassungsbereich des Annäherungssensors verlässt. Gleichwohl kommt es bei diesen bekannten Vorrichtungen aber immer dann zu einem ungewollten Spülvorgang, wenn sich eine Person ohne Benutzungsabsicht des zugeordneten Urinals im Erfassungsbereich des Annäherungssensors für eine bestimmte Zeit aufhält und den Erfassungsbereich dann verlässt.

In Verbindung mit WC-Spülkästen sind Vorrichtungen der oben genannten Art in der Praxis unüblich.

In der EP 1 156 166 A2, welche als nächstliegender Stand der Technik angesehen wird, ist ein Spülkasten für eine Klosettanlage beschrieben. Der Spülkasten weist einen Kastenkörper zum Speichern von Spülwasser, ein Füllventil zum Füllen des Spülkastens mit Spülwasser, ein Ablaufventil, eine Betätigungsvorrichtung zur Auslösung einer Spülung, eine Steuervorrichtung zur Steuerung des Spül- und Füllvorgangs und Mittel zur elektronischen Erfassung des Füllstandes des Kastenkörpers auf. Die Mittel zur elektronischen Erfassung des Füllstandes sind dabei so ausgebildet, dass sie den Füllstand des Kastenkörpers stufenlos erfassen. Ferner ist in dem Kastenkörper eine mit der Steuervorrichtung verbundene Eingabevorrichtung angeordnet, an welcher durch Drehen von Einstellknöpfen frei wählbare Werte einstellbar sind, die jeweils einem Füllstand entsprechen. Im normalen Gebrauchszustand des Spülkastens ist die Eingabevorrichtung durch die Frontwand des Kastenkörpers bzw. die Abdeckung der Revisionsöffnung des Kastenkörpers verdeckt.

Aus der US-A-6 877 170 ist eine Vorrichtung zur Steuerung eines Toilettenspülkastens bekannt, die Leckage- und Überlauferfassungselemente zur Verhinderung einer Leckage umfasst. Die Vorrichtung weist Einlass- und Auslass-Durchflusssensoren auf, die steuerungstechnisch mit Einlass- und Auslassventilen sowie Wasserstandsensoren verbunden sind, um den Wasserzulauf zu und aus der Toilette zu messen und zu steuern. Die Wasserstandsensoren sind in dem Toiletten-Spülkasten angeordnet und mit der Steuerungsvorrichtung verbunden, um das dem Spülkasten zugeführte und das durch den Auslass fließende Wasservolumen zu steuern. Der Spülkasten kann dabei ein bewegliches Reservoir aufweisen, um die in dem Spülkasten gehaltene Wassermenge und beim Spülvorgang abgegebene Wassermenge genauer zu steuern. Zur Auslösung eines Spülvorgangs bzw. Betätigung eines Spülkastenventils ist der Spülkasten mit einem Druckknopf oder einem Bewegungsdetektor versehen. Des Weiteren kann die Steuerungsvorrichtung eine auf der Vorderseite des Spülkastens angeordnete Anzeigeeinrichtung umfassen, die eine oder mehrere Anzeigeleuchten aufweist.

Der vorliegenden Erfindung liegt die Aufgabe zugrunde, eine Vorrichtung der eingangs genannten Art bereitzustellen, die ungewollte Spülvorgänge ausschließt, sich insbesondere für eine Kombination mit einem WC-Spülkasten eignet und dem Benutzer die Bedienung eines Spülkastens erleichtert.

Gelöst wird diese Aufgabe durch eine Vorrichtung mit den Merkmalen des Anspruchs 1.

Die erfindungsgemäße Vorrichtung umfasst eine Abdeckplatte zur Abdeckung einer Revisionsöffnung eines Spülkastens, eine elektronische Steuerung, einen elektro-magnetischen Stellantrieb zur Betätigung eines Spülkastenventils und eine Anzeigeeinrichtung, wobei an der Steuerung ein Wasserstandssensor zur Erfassung des Spülkastenfüllstandes angeschlossen ist. An der Steuerung ist zudem eine Sensormatrix zur berührungslosen Erfassung von Körperbewegungen angeschlossen, wobei die Steuerung mit einem Speicher zur Speicherung mindestens eines von der Sensormatrix abgegebenen Signalwertes und einer Auswerteeinrichtung zum Vergleich eines von der Sensormatrix abgegebenen Signalwertes mit mindestens einem gespeicherten, mindestens einer Körperbewegung zugeordneten Signalwert versehen ist. Die Abdeckplatte ist mit der Anzeigeeinrichtung versehen, wobei die Anzeigeeinrichtung ausgeführt ist, eine ausgelöste Spülung und den aktuellen Spülkastenfüllstand anzuzeigen.

Die erfindungsgemäße Vorrichtung ermöglicht eine berührungslose Auslösung eines WC- oder Urinal-Spülkastenventils durch eine einlernbare Handbewegung, die ein oder mehrere Sensorsignale bzw. einen oder mehrere Signalwerte hervorruft, die von der Auswerteeinrichtung mit einem oder mehreren gespeicherten, einer Körperbewegung zugeordneten Signalwerten verglichen werden, wobei die Steuerung bei Übereinstimmung der verglichenen Signalwerte innerhalb eines vorgebbaren Toleranzbereiches eine Auslösung des Spülkastenventils bewirkt. Auf diese Weise werden ungewollte Spülvorgänge sicher ausgeschlossen.

In die erfindungsgemäße Vorrichtung können verschiedene Handbewegungen eingelernt werden. Die von den Handbewegungen hervorgerufenen Signalwerte oder Signalwertfolgen können dabei gleichen aber auch unterschiedlichen Steuerbefehlen zugeordnet und die entsprechenden Zuordnungen in dem Speicher abgespeichert werden. Es ist somit möglich, eine bestimmte Handbewegung bzw. die der Handbewegung entsprechenden Signalwerte einem eine Spülung auslösenden Steuerbefehl zuzuordnen, und eine andere bestimmte Handbewegung bzw. die dieser Handbewegung entsprechenden Signalwerte einem Steuerbefehl für eine Spülstopp-Funktion zuzuordnen. Ebenso ermöglicht die Erfindung die Anwendung der so genannten Zwei-Mengen-Spültechnik, indem eine bestimmte Handbewegung bzw. die der Handbewegung entsprechenden Signalwerte einem eine Teilspülung auslösenden Steuerbefehl und eine andere bestimmte Handbewegung bzw. die dieser Handbewegung entsprechenden Signalwerte einem eine Vollspülung auslösenden Steuerbefehl zugeordnet werden. Insbesondere ermöglicht die erfindungsgemäße Vorrichtung das Einlernen mehrerer Handbewegungen, um eine Zwei-Mengen-Spültechnik in Kombination mit einer Spülstopp-Funktion ausüben zu können.

Durch die Anzeigeeinrichtung und den Wasserstandssensor ergibt sich hinsichtlich unterschiedlicher Spülfunktionen, insbesondere der Zwei-Mengen-Technik, eine komfortable Bedienung der erfindungsgemäßen Vorrichtung. Dem Nutzer der erfindungsgemäßen Vorrichtung kann mittels der Anzeigeeinrichtung insbesondere eine optische Rückmeldung über die ausgelöste Spülfunktion bzw. die gewählte Spülmenge gegeben werden. Darüber hinaus kann dem Nutzer der erfindungsgemäßen Vorrichtung mittels des Wasserstandssensors und der Anzeigeeinrichtung auch eine optische Rückmeldung über die Spüldauer bzw. den aktuellen Wasserstand im Spülkasten gegeben werden. Der aktuelle Wasserstand im Spülkasten kann für den Nutzer beispielsweise von Interesse sein, wenn er eine Nachspülung auslösen möchte.

Die Sensormatrix zur berührungslosen Erfassung von Körperbewegungen ist nach einer bevorzugten Ausgestaltung der erfindungsgemäßen Vorrichtung aus einer Vielzahl optischer, elektronischer Elemente gebildet. Eine solche Sensormatrix lässt sich kostengünstig realisieren und baut relativ flach, so dass die Sensormatrix wenig Bautiefe beansprucht und hinsichtlich der Ausgestaltung der Abdeckplatte sehr gute Gestaltungsfreiheiten bietet.

Um die Sicherheit gegen ungewolltes Auslösungen von Spülvorgängen weiter zu erhöhen, ist die Sensormatrix vorzugsweise aus solchen optischen, elektronischen Elementen gebildet, die auf Infrarotbasis arbeiten. Hierdurch können Fehlauslösungen durch Sonnenstrahlen sowie Lichtstrahlen, die von einer herkömmlichen Raumbeleuchtung ausgehen, verhindert werden.

Nach einer weiteren bevorzugten Ausgestaltung der erfindungsgemäßen Vorrichtung ist vorgesehen, dass die Abdeckplatte durch eine semitransparente Glas- oder Kunststoffplatte gebildet ist, wobei die Sensormatrix und die Anzeigeeinrichtung auf der Rückseite der Abdeckplatte angeordnet sind. Die Sensormatrix und die Anzeigeeinrichtung sind bei dieser Ausgestaltung quasi hinter der Abdeckplatte "versteckt". Bei Gebrauch der Vorrichtung werden die Auslösung eines Spülvorgangs, die Spülwassermenge, die Spüldauer und/oder der aktuelle Wasserstand im Spülkasten anhand definierter Symbole und/oder Icons (Piktogramme) mittels der Anzeigeeinrichtung angezeigt, wobei die Symbole und/oder Icons dann durch die semitransparente Abdeckplatte hindurch sichtbar sind. Bei Nichtgebrauch der Vorrichtung, d.h. in deren Bereitschaftszustand (Standby-Zustand), sind jedoch keine Symbole bzw. Icons auf der semitransparenten Abdeckplatte zu erkennen.

Die Anzeigeeinrichtung der erfindungsgemäßen Vorrichtung ist nach einer weiteren bevorzugten Ausgestaltung aus mindestens einer Elektrolumineszens-Folie und/oder einer Mehrzahl von Leuchtdioden gebildet. Die Anzeigeeinrichtung kann somit sehr flach ausgeführt werden, so dass sie sehr wenig Bautiefe beansprucht. Ferner zeichnet sich eine so ausgeführte Anzeigeeinrichtung durch einen relativ geringen Energieverbrauch aus.

An der Steuerung der erfindungsgemäßen Vorrichtung kann des Weiteren ein Annährungssensor angeschlossen sein, der die Anzeigeeinrichtung aktiviert. Auf diese Weise kann einem Benutzer des Spülkastens beispielsweise signalisiert werden, dass zum Auslösen eines Spülvorgangs eine Handbewegung vor der Abdeckplatte auszuführen ist bzw. dass zunächst mindestens eine Handbewegung eingelernt, einer Spülfunktion zugeordnet und die Zuordnung in der Vorrichtung gespeichert werden muss.

Eine weitere bevorzugte Ausgestaltung der erfindungsgemäßen Vorrichtung ist dadurch gekennzeichnet, dass der Stellantrieb zur Betätigung des Spülkastenventils als Linearantrieb ausgebildet ist. Diese Ausgestaltung ermöglicht die Verwendung eines flexiblen Bowdenzuges als Kraftübertragungsglied zwischen dem Stellantrieb und dem Spülkastenventil. Hinsichtlich der Anordnung des Stellantriebs ergeben sich dadurch zahlreiche Möglichkeiten, was die Konstruktion der erfindungsgemäßen Vorrichtung erleichtert, insbesondere zusätzliche konstruktive sowie gestalterische Freiheitsgrade schafft.

Für das Einlernen bestimmter Handbewegungen und deren Zuordnung zu verschiedenen Spülfunktionen ist die Steuerung der erfindungsgemäßen Vorrichtung nach einer weiteren Ausgestaltung neben der Sensormatrix, dem Speicher und der Auswerteeinrichtung zusätzlich mit Bedienelementen versehen, die als berührungslos betätigbare Bedienelemente oder als berührungssensitive Bedienelementen ausgeführt sein können.

Weitere bevorzugte und vorteilhafte Ausgestaltungen der erfindungsgemäßen Vorrichtung sind in den Unteransprüchen angegeben.

Nachfolgend wird die Erfindung anhand einer mehrere Ausführungsbeispiele darstellenden Zeichnung näher erläutert. Es zeigen:
- Fig. 1: einen Abschnitt eines Spülkastens mit einem Spülkastenventil und einer Vorrichtung zur berührungslosen Auslösung des Spülkastenventils in perspektivischer Ansicht;
- Fig. 2: Teile einer erfindungsgemäßen Vorrichtung in Explosionsdarstellung;
- Fig. 3: eine perspektivische Rückansicht der Teile der Fig. 2 in zusammengesetztem Zustand;
- Fig. 4: eine Vorderansicht einer Abdeckplatte der erfindungsgemäßen Vorrichtung im Standby-Zustand;
- Fig. 5: eine Vorderansicht der Abdeckplatte der Fig. 4 während einer Vollspülung; und
- Fig. 6: eine Vorderansicht der Abdeckplatte der Fig. 4 während einer Teilspülung.

In Fig. 1 ist ein Abschnitt eines Spülkastens 1 gezeigt, der vorzugsweise als Unterputzspülkasten ausgebildet ist und an seiner Vorderseite eine Revisionsöffnung 2 aufweist. Der vertikal und horizontal geschnitten dargestellte Spülkasten 1 ist für ein WC oder Urinal bestimmt und mit einer erfindungsgemäßen Vorrichtung zur berührungslosen, bewegungsgesteuerten Auslösung eines Spülkastenventils 3 versehen. Die Vorrichtung umfasst unter anderem eine elektronische Steuerung 4 und einen elektro-magnetischen Stellantrieb 5 zur Betätigung des Spülkastenventils (siehe Figuren 2 und 3).

Des Weiteren umfasst die erfindungsgemäße Vorrichtung eine Abdeckplatte oder Betätigungsplatte 6, die vorzugsweise aus einer semitransparenten Glas- oder Kunststoffplatte gebildet ist und vor der Revisionsöffnung 2 des Spülkastens 1 angeordnet wird, so dass sie die Revisionsöffnung 2 verschließt bzw. abdeckt.

Die einteilige Abdeckplatte 6 ist rückseitig mit einem Befestigungselement 7 versehen, das mit einem der Revisionsöffnung 2 zugeordneten Grundrahmen 8 lösbar verbindbar ist. Der Grundrahmen 8 wird an einer Wandöffnung befestigt, die in Überdeckung zu der Revisionsöffnung 2 des Spülkastens 1 liegt. Der Grundrahmen 8 besteht beispielsweise aus einem einteiligen Spritzgießteil, das vorzugsweise aus Kunststoff gefertigt ist. Er weist an seiner Vorderseite einen umlaufenden Flansch 8.1 auf, an dessen Innenkanten sich ein rückseitig vorstehender Kragen 8.2 anschließt. An den Kragen 8.2 sind Halterungsstege 8.3 angeformt, die eine komplexe, dreidimensionale Form aufweisen. An parallel zu dem Flansch 8.1 angeordneten, gegenüber diesem zurückspringenden Stegabschnitten 8.4 sind Durchbrüche 8.5 zur Aufnahme von Schraubbolzen (nicht gezeigt) ausgebildet. Die Schraubbolzen werden in den Spülkasten 1 oder eine vor diesem angeordnete Wand eingeschraubt. Im montierten Zustand liegt die Rückseite des Flansches 8.1 an der Vorderseite einer die Revisionsöffnung 2 des Spülkastens 1 umgebenden Wandverkleidung, beispielsweise einem Fliesenbelag an.

Der Grundrahmen 8 weist ferner nahe den Innenecken seines Flansches 8.1 bzw. Kragens 8.2 Ausnehmungen (Durchbrüche) 8.6, 8.7 zur lösbaren Befestigung des Befestigungselementes 7 auf. Das Befestigungselement 7 ist als in den Grundrahmen 8 einsetzbarer Befestigungsrahmen ausgebildet. Es weist in einer gemeinsamen Ebene angeordnete Flansche oder Stege 7.1 auf, an deren Rückseite den Ausnehmungen 8.6, 8.7 des Grundrahmens 8 zugeordnete Clipelemente in Form von federelastischen Rastzungen 7.2 sowie bolzenförmige Zentrier- oder Führungselemente 7.3 ausgebildet sind. Das Befestigungselement 7 ist mit seinen Flanschen 7.1 auf die Rückseite der Abdeckplatte 6 aufgeklebt.

Die Steuerung 4 der erfindungsgemäßen Vorrichtung ist zumindest teilweise in einem Gehäuse angeordnet, das auf der Rückseite der Abdeckplatte 6 angeordnet ist und dabei vom Befestigungsrahmen 7 bzw. Grundrahmen 8 aufgenommen wird (vgl. Fig. 3). Vorzugsweise ist auch das Gehäuse bzw. die Steuerung 4 auf die Rückseite der Abdeckplatte 6 aufgeklebt. Beispielsweise sind alle elektronischen Leiterbahnen und/oder elektrischen Kontaktflächen der Steuerung 4 auf die Rückseite der Abdeckplatte 6 auflaminiert. Die Steuerung 4 ist mit einem Stromversorgungskabel 4.1 und einem Steuerleitungen enthaltenden Kabel 4.2 versehen, wobei letztes mit dem Stellantrieb 5 verbunden wird, der das Spülkastenventil (Ablaufventil) 3 betätigt.

Der Stellantrieb 5 ist als linearer elektrischer Stellantrieb ausgebildet. Er ist in einer an der Rückseite des Grundrahmens angeordneten Halterung 9, die durch einen abnehmbaren Deckel 10 verschließbar ist, gelagert und mit einem flexiblen Bowdenzug 11 gekoppelt (Fig. 1). Die lineare Stellbewegung des Stellantriebs 5 wird über den Bowdenzug 11 auf einen (nicht näher dargestellten) Hebelmechanismus übertragen, mittels dem ein als Überlaufrohr ausgebildeter Ventilkörper 12 von einem Ventilsitz 13 des Spülkastenventils 3 angehoben werden kann. Der Hebelmechanismus ist in einer mit einer gehäuseförmigen Ventilkörperführung verbundenen Halterung 14 gelagert. Mit 15 ist ein zweiter Bowdenzug bezeichnet, der zur manuellen Betätigung des Spülkastenventils 3 bei Stromausfall oder Wartungsarbeiten dient.

Die Steuerung 4 ist mit einer (nicht näher dargestellten) Sensormatrix zur berührungslosen Erfassung von Körperbewegungen versehen. Die Sensormatrix ist aus einer Vielzahl optischer, elektronischer Elemente gebildet, die vorzugsweise auf Infrarotbasis arbeiten. Die Sensormatrix ist vorzugsweise ebenfalls auf die Rückseite der Abdeckplatte 6 aufgeklebt bzw. auflaminiert. Bei den optischen, elektronischen Elementen der Sensormatrix kann es sich beispielsweise um Annäherungssensoren und/oder ladungsgekoppelte Halbleiterbauelemente (so genannte CCD-Elemente) handeln. Die Sensormatrix umfasst beispielsweise 16 solcher Annäherungssensoren bzw. Halbleiterbauelemente, die raster- oder matrixförmig angeordnet sind. Die Sensormatrix der erfindungsgemäßen Vorrichtung kann jedoch auch mehr oder weniger als 16 solcher Sensoren bzw. Elemente umfassen.

Die Auswertung der von der Sensormatrix abgegebenen Signale erfolgt durch eine Auswerteeinrichtung, die vorzugsweise aus einer Mikrocontrollerschaltung gebildet ist. Zudem weist die Steuerung 4 der erfindungsgemäßen Vorrichtung einen Speicher auf, in welchem von der Sensormatrix abgegebene Signalwerte speicherbar sind. Die Auswerteeinrichtung bzw. Mikrocontrollerschaltung vergleicht die von der Sensormatrix abgegebenen Signalwerte mit dem oder den Körperbewegungen zugeordneten, gespeicherten Signalwerten. Die Auswerteeinrichtung kann somit verschiedene Handbewegungen, insbesondere Handbewegungsrichtungen, wie etwa Handbewegungen nach rechts, links, oben und/oder unten, aber auch Buchstaben und/oder Zahlen darstellende Handzeichen und sonstige beliebige Handbewegungen auswerten und gemäß zuordenbaren Vorgaben eine gewünschte Spülfunktion auslösen.

Fehlauslösungen des zugeordneten Spülkastenventils 3 sind somit ausgeschlossen, da alle Körperbewegungen, insbesondere Handbewegungen, die keiner Spülfunktion zugeordnet sind, von der Steuerung der erfindungsgemäßen Vorrichtung ignoriert werden. Ebenso werden Fremdeinflüsse wie beiläufige Lichteinstrahlungen, Bewegungen durch Haustiere sowie durch Luftströmung verursachte Bewegungen ignoriert.

Die Abdeckplatte (Betätigungsplatte) 6 ist ferner mit einer Anzeigeeinrichtung versehen, um dem Benutzer des Spülkastens 1 eine optische Rückmeldung über eine ausgelöste Spülfunktion zu geben bzw. um den aktuellen Wasserstand im Spülkasten 1 anzuzeigen. Hierzu ist ein Wasserstandssensor zur Erfassung des Spülkastenfüllstandes an der Steuerung 4 angeschlossen. Der Wasserstandssensor (nicht gezeigt) ist vorzugsweise als optischer oder als schwimmergesteuerter Wasserstandssensor ausgeführt.

Die Anzeigeeinrichtung ist auf der Rückseite der Abdeckplatte (Betätigungsplatte) 6 angeordnet und durch mindestens eine Elektrolumineszenz-Folie und/oder eine Mehrzahl von Leuchtdioden gebildet. Eine ausgelöste Spülung, die gegebenenfalls gewählte Spülwassermenge und/oder der Spülkastenfüllstand werden von der Anzeigeeinrichtung vorzugsweise durch definierte Symbole oder Icons (Piktogramme) angezeigt.

Die Abdeckplatte 6 ist in Verbindung mit der Anzeigeeinrichtung derart gestaltet, dass im so genannten Stand-by-Zustand (Betriebsbereitschaftszustand) keine Symbole bzw. Icons auf der Oberfläche (Sichtseite) der Abdeckplatte 6 zu erkennen sind (vgl. Fig. 4). Eine optische Anzeige einer ausgelösten Spülung, einer gegebenenfalls gewählten Spülwassermenge (z.B. Voll- oder Teilspülung) und/oder des Spülkastenfüllstands erfolgt erst, wenn eine Spülfunktion durch eine bestimmte zugeordnete Handbewegung im Bereich der Sensormatrix ausgelöst wurde bzw. wenn durch einen an der Steuerung 4 angeschlossenen Annäherungssensor (nicht gezeigt) die Anwesenheit einer Person in einem bestimmten Bereich vor der Abdeckplatte 6 erfasst wurde.

Bei dem in den Figuren 4 bis 6 dargestellten Ausführungsbeispiel weist die Anzeigeeinrichtung drei vertikal verlaufende Leuchtdiodenreihen 16, 17, 18 auf. Die rechte Leuchtdiodenreihe 18 zeigt qualitativ den Spülkastenfüllstand an, während die beiden anderen Leuchtdiodenreihen 16, 17 der Anzeige der ausgelösten Spülwassermenge dienen. Die linke Leuchtdiodenreihe 16 dient dabei der Anzeige einer Vollspülung, während die demgegenüber kürzere Leuchtdiodenreihe 17 einer Teilspülung zugeordnet ist.

In Fig. 5 ist beispielhaft eine Situation dargestellt, in der die Anzeigeeinrichtung eine durch eine entsprechende Handbewegung ausgelöste Vollspülung mit einer relativ großen bzw. maximalen Spülwassermenge anzeigt. Dies wird dadurch angezeigt, dass die Leuchtdioden der linken, längeren Reihe 16 heller oder in einer anderen Farbe leuchten als die Leuchtdioden der benachbarten, kürzeren Reihe 17. Bei den Leuchtdioden der Anzeigeeinrichtung kann es sich vorzugsweise um mehrfarbige Leuchtdioden handeln, die z.B. sowohl grün als auch rot leuchten können. Von den sechs Leuchtdioden der rechten Reihe 18, welche den Spülkastenfüllstand qualitativ anzeigen, leuchten in der dargestellten Situation zwei untere Leuchtdioden heller oder in einer anderen Farbe als die übrigen Leuchtdioden dieser Reihe 18. Das bedeutet, dass der Spülkasten 1 in der in Fig. 5 dargestellten Situation noch etwa mit einem Drittel der maximalen Wassermenge gefüllt ist.

In Fig. 6 ist dagegen eine Situation dargestellt, bei der eine Teilspülung ausgelöst wurde. Dies wird dadurch signalisiert, dass die Leuchtdioden der kürzeren Reihe 17 heller oder in einer anderen Farbe leuchten als die Leuchtdioden der linken, längeren Reihe 16. Der Spülkasten 1 ist zu diesem nicht oder nicht mehr voll gefüllt, denn die oberste Leuchtdiode der rechten Leuchtdiodenreihe 18 leuchtet weniger hell oder in einer anderen Farbe als die übrigen Leuchtdioden dieser Reihe 18. Das bedeutet, dass in der in Fig. 6 dargestellten Situation etwa ein Sechstel des maximalen Füllstandes des Spülkastens 1 fehlen bzw. bereits abgelaufen sind.

Für die Zuordnung einer frei vorgebbaren Handbewegung bzw. der durch die Handbewegung bewirkten, von der Sensormatrix abgegebenen Sensorsignalwertfolge zu einer Spülfunktion, insbesondere dem Öffnen des Spülkastenventils 3 für eine Voll- oder Teilspülung sowie dem Schließen des Spülkastenventils 3 (Spülstopp-Funktion), ist die Steuerung 4 der erfindungsgemäßen Vorrichtung mit Bedienelementen (nicht gezeigt) versehen. Das Einlernen einer Handbewegung wird dabei vorzugsweise durch die Anzeigeeinrichtung unterstützt, indem der Benutzer durch die Anzeigeeinrichtung menugeführt Hinweise für die Eingabe, Zuordnung und Speicherung erhält. Die hierfür vorgesehenen Bedienelemente bestehen vorzugsweise aus berührungslos betätigbaren Bedienelementen. Es liegt jedoch auch im Rahmen der vorliegenden Erfindung, die Steuerung 4 mit berührungssensitiven Bedienelementen zu versehen, um eine einlernte Handbewegung bzw. die entsprechende Sensorsignalwertfolge einer Spülfunktion zuzuordnen und die Zuordnung im Speicher der erfindungsgemäßen Vorrichtung zu speichern.

## Patentansprüche

1. Vorrichtung zur berührungslosen Auslösung eines Spülkastenventils, mit einer Abdeckplatte (6) zur Abdeckung einer Revisionsöffnung eines Spülkastens, einer elektronischen Steuerung (4), einem elektro-magnetischen Stellantrieb (5) zur Betätigung eines Spülkastenventils und einer Anzeigeeinrichtung (16, 17, 18), wobei an der Steuerung (4) ein Wasserstandssensor zur Erfassung des Spülkastenfüllstandes angeschlossen ist, **dadurch gekennzeichnet, dass** an der Steuerung (4) eine Sensormatrix zur berührungslosen Erfassung von Körperbewegungen angeschlossen ist, wobei die Steuerung (4) mit einem Speicher zur Speicherung mindestens eines von der Sensormatrix abgegebenen Signalwertes und einer Auswerteeinrichtung zum Vergleich eines von der Sensormatrix abgegebenen Signalwertes mit mindestens einem einer Körperbewegung zugeordneten, gespeicherten Signalwert versehen ist, wobei die Abdeckplatte (6) mit der Anzeigeeinrichtung (16, 17, 18) versehen ist, und wobei die Anzeigeeinrichtung (16, 17, 18) ausgeführt ist, eine ausgelöste Spülung und den aktuellen Spülkastenfüllstand anzuzeigen.

2. Vorrichtung nach Anspruch 1,
**dadurch gekennzeichnet, dass** die Sensormatrix aus einer Vielzahl optischer, elektronischer Elemente gebildet ist.

3. Vorrichtung nach Anspruch 2,
**dadurch gekennzeichnet, dass** die optischen, elektronischen Elemente auf Infrarotbasis arbeiten.

4. Vorrichtung nach einem der Ansprüche 1 bis 3,
**dadurch gekennzeichnet, dass** die Abdeckplatte (6) durch eine semitransparente Glas- oder Kunststoffplatte gebildet ist.

5. Vorrichtung nach einem der Ansprüche 1 bis 4,
**dadurch gekennzeichnet, dass** die Sensormatrix auf der Rückseite der Abdeckplatte (6) angeordnet ist.

6. Vorrichtung nach einem der Ansprüche 1 bis 5,
**dadurch gekennzeichnet, dass** die Auswerteeinrichtung durch eine Mikrocontrollerschaltung gebildet ist.

7. Vorrichtung nach einem der Ansprüche 1 bis 6,
**dadurch gekennzeichnet, dass** elektronische Leiterbahnen der Steuerung und/oder elektrische Kontaktflächen der Steuerung auf der Rückseite der Abdeckplatte (6) auflaminiert sind.

8. Vorrichtung nach einem der Ansprüche 1 bis 7,
**dadurch gekennzeichnet, dass** die Anzeigeeinrichtung durch mindestens eine Elektrolumineszenz-Folie und/oder eine Mehrzahl von Leuchtdioden (16, 17, 18) gebildet ist.

9. Vorrichtung nach einem der Ansprüche 1 bis 8,
**dadurch gekennzeichnet, dass** die Anzeigeeinrichtung (16, 17, 18) auf der Rückseite der Abdeckplatte (6) angeordnet ist.

10. Vorrichtung nach einem der Ansprüche 1 bis 9,
**dadurch gekennzeichnet, dass** der Stellantrieb (5) als Linearantrieb ausgebildet ist.

11. Vorrichtung nach einem der Ansprüche 1 bis 10,
**dadurch gekennzeichnet, dass** die Steuerung (4) mit berührungslos betätigbaren Bedienelementen versehen ist.

12. Vorrichtung nach einem der Ansprüche 1 bis 10,
**dadurch gekennzeichnet, dass** die Steuerung (4) mit berührungssensitiven Bedienelementen versehen ist.

13. Vorrichtung nach einem der Ansprüche 1 bis 12,
**dadurch gekennzeichnet, dass** an der Steuerung (4) ein Annährungssensor angeschlossen ist, der die Anzeigeeinrichtung (16, 17, 18) aktiviert.

## Claims

1. Device for contactlessly triggering a cistern valve, comprising a cover plate (6) for covering an inspection opening of a cistern, an electronic control unit (4), an electromagnetic actuator (5) for actuating a cistern valve and a display device (16, 17, 18), a water level sensor for detecting the cistern fill level being connected to the control unit (4), **characterised in that** a sensor matrix for contactlessly detecting body movements is connected to the control unit (4), the control unit (4) being provided with a memory for storing at least one signal value emitted by the sensor matrix and an evaluation device for comparing a signal value emitted by the sensor matrix with at least one stored signal value associated with a body movement, the cover plate (6) being provided with the display device (16, 17, 18) and the display device (16, 17, 18) being designed to display a triggered flushing and the current cistern fill level.

2. Device according to claim 1, **characterised in that** the sensor matrix is formed of a plurality of optical electronic elements.

3. Device according to claim 2, **characterised in that** the optical electronic elements operate on the basis of infrared light.

4. Device according to any of claims 1 to 3, **characterised in that** the cover plate (6) is formed by a semitransparent glass plate or plastics plate.

5. Device according to any of claims 1 to 4, **characterised in that** the sensor matrix is arranged on the back of the cover plate (6).

6. Device according to any of claims 1 to 5, **characterised in that** the evaluation device is formed by a microcontroller circuit.

7. Device according to any of claims 1 to 6, **characterised in that** electronic conductor tracks of the control unit and/or electrical contact surfaces of the control unit are laminated onto the back of the cover plate (6).

8. Device according to any of claims 1 to 7, **characterised in that** the display device is formed by at least one electroluminescent film and/or a plurality of light-emitting diodes (16, 17, 18).

9. Device according to any of claims 1 to 8, **characterised in that** the display device (16, 17, 18) is arranged on the back of the cover plate (6).

10. Device according to any of claims 1 to 9, **characterised in that** the actuator (5) is formed as a linear actuator.

11. Device according to any of claims 1 to 10, **characterised in that** the control unit (4) is provided with operating elements that can be actuated in a contactless manner.

12. Device according to any of claims 1 to 10, **characterised in that** the control unit (4) is provided with touch-sensitive operating elements.

13. Device according to any of claims 1 to 12, **characterised in that** a proximity sensor is connected to the control unit (4), which sensor activates the display device (16, 17, 18).

## Revendications

1. Dispositif servant au déclenchement sans contact d'une vanne de réservoir de chasse d'eau, ledit dispositif comprenant une plaque de recouvrement (6) servant à recouvrir une ouverture de contrôle d'un réservoir de chasse d'eau, comprenant une commande électronique (4), un mécanisme de commande (5) électromagnétique servant à l'actionnement d'une vanne d'un réservoir de chasse d'eau et un dispositif d'affichage (16, 17, 18), où un capteur de niveau d'eau servant à la détection du niveau de remplissage du réservoir de chasse d'eau est connecté à la commande (4), **caractérisé en ce qu'**une matrice de capteur servant à la détection sans contact de mouvements du corps est connectée à la commande (4), où la commande (4) est dotée d'une mémoire servant à la mémorisation au moins d'une valeur de signal fournie par la matrice de capteur et dotée d'un dispositif d'analyse servant à comparer une valeur de signal fournie par la matrice de capteur, à au moins une valeur de signal mémorisée et associée à un mouvement du corps, où la plaque de recouvrement (6) est dotée du dispositif d'affichage (16, 17, 18), et où le dispositif d'affichage (16, 17, 18) est activé pour indiquer un rinçage déclenché et le niveau de remplissage, en cours, du réservoir de chasse d'eau.

2. Dispositif selon la revendication 1, **caractérisé en ce que** la matrice de capteur est formée par une multiplicité d'éléments optiques et électroniques.

3. Dispositif selon la revendication 2, **caractérisé en ce que** les éléments optiques et électroniques fonctionnent sur une base infrarouge.

4. Dispositif selon l'une quelconque des revendications 1 à 3, **caractérisé en ce que** la plaque de recouvrement (6) est formée par une plaque en verre ou en matière plastique semi-transparente.

5. Dispositif selon l'une quelconque des revendications 1 à 4, **caractérisé en ce que** la matrice de capteur est disposée sur la face arrière de la plaque de recouvrement (6).

6. Dispositif selon l'une quelconque des revendications 1 à 5, **caractérisé en ce que** le dispositif d'analyse est formé par un circuit de microcontrôleur.

7. Dispositif selon l'une quelconque des revendications 1 à 6, **caractérisé en ce que** des circuits conducteurs électroniques de la commande et/ou des surfaces de contact électriques de la commande sont laminés sur la face arrière de la plaque de recouvrement (6).

8. Dispositif selon l'une quelconque des revendications 1 à 7, **caractérisé en ce que** le dispositif d'affichage est formé par au moins une feuille électroluminescente et/ou par une pluralité de diodes électroluminescentes (16, 17, 18).

9. Dispositif selon l'une quelconque des revendications 1 à 8, **caractérisé en ce que** le dispositif d'affichage (16, 17, 18) est disposé sur la face arrière de la plaque de recouvrement (6).

10. Dispositif selon l'une quelconque des revendications 1 à 9, **caractérisé en ce que** le mécanisme de commande (5) est conçu comme un entraînement linéaire.

11. Dispositif selon l'une quelconque des revendications 1 à 10, **caractérisé en ce que** la commande (4) est dotée d'éléments de commande pouvant être actionnés sans contact.

12. Dispositif selon l'une quelconque des revendications 1 à 10, **caractérisé en ce que** la commande (4) est dotée d'éléments de commande sensibles au toucher.

13. Dispositif selon l'une quelconque des revendications 1 à 12, **caractérisé en ce qu'**un capteur de proximité, qui active le dispositif d'affichage (16, 17, 18), est connecté à la commande (4).
